# EUROPÄISCHE PATENTSCHRIFT

(11) **EP 0 714 006 B1**
(45) Veröffentlichungstag und Bekanntmachung des Hinweises auf die Patenterteilung: **29.12.1997**
(21) Anmeldenummer: 95810726.0
(22) Anmeldetag: 21.11.1995
(51) Int. Cl.: F26B 23/02

(54) **Verfahren zum Trocknen einer Substanz, insbesondere von Holzspänen**
Process for drying a substance, in particular wood chips
Procédé de séchage d'une substance, en particulier de copeaux de bois

(30) Priorität: 24.11.1994 CH 3549/94
(43) Veröffentlichungstag der Anmeldung: 29.05.1996
(73) Patentinhaber: W. Kunz dryTec AG, 5606 Dintikon (CH)
(72) Erfinder: Kunz, Werner, CH-5600 Lenzburg (CH); Hammer, Cyrill, CH-5200 Brugg (CH)
(74) Vertreter: BOVARD AG - Patentanwälte

(56) Entgegenhaltungen:
- EP-A- 0 459 603
- EP-A- 0 508 546
- DE-A- 2 300 381
- DE-A- 4 036 666
- FR-A- 2 157 383
- FR-A- 2 206 478
- FR-A- 2 425 043
- GB-A- 2 000 263
- GB-A- 2 186 670
- US-A- 3 936 951

## Beschreibung

Die vorliegende Erfindung bezieht sich auf ein Verfahren zum Trocknen einer Substanz, insbesondere von Holzspänen, wie es im Oberbegriff des Patentanspruches 1 beschrieben ist.

Bei der Trocknung insbesondere von Holzspänen in Trommeltrocknern enthält die aus dem Trommeltrockner austretende Abluft neben Wasserdampf auch gasförmige Holzinhaltsstoffe sowie Aerosole, die nicht ungereinigt in die Atmosphäre abgegeben werden können, da die Schadstoffgehalte zu hoch sind. Deshalb muss das Rauchgas gereinigt werden, was durch Filtrierung, Waschung und/oder einer regenerativen thermischen Oxidation erfolgen kann. Eine optimale Reinigung des Rauchgases würde durch die Kombination dieser Möglichkeiten erhalten. Da diese Einrichtungen zusätzlich zur gesamten Trocknungsanlage angeschafft werden müssen, ist dies eine teure Lösung, wobei auch der Betrieb und Unterhalt dieser zusätzlichen Anlagen aufwendig ist.

Deshalb wurde nach anderen Wegen gesucht, wobei eine Lösung gefunden wurde, bei welcher das als Trocknungsmedium verwendete Dampf-Gas-Gemisch im wesentlichen in einem geschlossenen Kreislauf gehalten wurde. Bei diesem bekannten Verfahren zum Trocknen einer Substanz, das in der EP-B-0 457 203 beschrieben ist, wird aus dem geschlossenen Kreislauf ein Teilstrom des Dampf-Gas-Gemisches kontinuierlich ausgekoppelt und einem Kondensator zugeführt, in welchem die Flüssigkeit auskondensiert wird, während das gasförmige Gemisch in die Brennkammer des Brenners eingeleitet wird. In der Brennkammer verbrennen insbesondere die Kohlenwasserstoffe, so dass das so gereinigte Abgas problemlos an die Atmosphäre abgegeben werden kann.

Bei diesem Verfahren fällt aber ein Kondensat an, das Schadstoffe enthält, und demzufolge entsorgt werden muss. Diese Schadstoffe jedoch sind beispielsweise in einer biologischen Kläranlage schwer abbaubar.

Ein weiteres Verfahren zum Trocknen von insbesondere Holzspänen ist aus der EP-A-0 459 603 bekannt. Bei diesem Verfahren wird aus dem geschlossenen Kreislauf ein Teilstrom des Dampf-Gas-Gemisches kontinuierlich ausgekoppelt und direkt in die Brennkammer eingeführt. In der Brennkammer in welcher eine entsprechende Temperatur aufrecht erhalten wird, oxidiert das im zugeführten Dampf-Gas-Gemisch enthaltene Kohlenmonoxid zu Kohlendioxid, und die ebenfalls enthaltenen Holzinhaltsstoffe werden gleichzeitig oxidiert. Auf eine Auskondensierung wird hierbei verzichtet.

Das aus der Brennkammer austretende Abgas kann somit nach dem Durchlauf des ersten Wärmetauschers und dem Erwärmen des Dampf-Gas-Gemisches in der Regel direkt an die Atmosphäre abgegeben werden, wobei beim Austritt aus dem Kamin keine optische Trübung und keine Geruchsbelästigung auftritt.

Um in der Brennkammer die obengenannten Oxidationen erreichen zu können, muss die Temperatur auf zirka 900° C gehalten werden. Das diese Temperatur aufweisende Brenngas wird einem ersten Wärmetauscher zugeführt, in welchem das in den Trommeltrockner zugeleitete Dampf-Gas-Gemisch auf eine Temperatur von zirka 500° C erwärmt wird. Es hat sich nun gezeigt, dass auf der Eintrittseite des Brenngases in den ersten Wärmetauscher die ersten umströmten Wärmetauscherelemente einer starken Erwärmung ausgesetzt sind, da das innenseitig sich befindende Dampf-Gas-Gemisch ebenfalls bereits eine Temperatur von zirka 500° C aufweist. Hierbei ist das Material dieser ersten Wärmetauscherelemente so starken Beanspruchungen ausgesetzt, dass deren Lebensdauer beschränkt ist.

Die Aufgabe der Erfindung besteht nun darin, die bekannten Verfahren so zu modifizieren, dass die thermische Belastung der Wärmetauscherelemente reduziert und demzufolge deren Lebensdauer erhöht wird.

Erfindungsgemäss erfolgt die Lösung dieser Aufgabe durch die in der Kennzeichnung des Anspruches 1 angegebenen Merkmale.

Indem das erhitzte Brenngas vor der Zuführung in den ersten Wärmetauscher durch einen weiteren Wärmetauscher geleitet wird und demzufolge auf eine niedrigere Temperatur gebracht wird, wird die thermische Belastung des Materials, insbesondere der ersten Wärmetauscherelemente des ersten Wärmetauschers, die von diesem Brenngas erreicht werden, reduziert.

Da dieser weitere Wärmetauscher, in welchem das Brenngas mit einer hohen Temperatur zugeführt wird, vom ausgekoppelten Teil des Dampf-Gas-Gemisches mit einer relativ geringen Temperatur durchströmt wird, wird demzufolge das Material der Wärmetauscherelemente dieses Wärmetauschers von der Innenseite her relativ stark gekühlt, so dass die thermische Belastung des Materials entsprechend gering gehalten werden kann.

Mit diesem modifizierten Verfahren werden demzufolge die gesteckten Ziele, nämlich eine geringere thermische Belastung der Materialien der Wärmetauscher zu erwirken, vollumfänglich erreicht.

Weitere vorteilhafte Verfahrensschritte des erfindungsgemässen Verfahrens ergeben sich aus den weiteren abhängigen Ansprüchen.

Nachfolgend wird das erfindungsgemässe Verfahren anhand der beiliegenden Zeichnung beispielhaft näher erläutert.

Es zeigt:

Fig. 1 in schematischer Darstellung den Ablauf des erfindungsgemässen Verfahrens in einer möglichen Ausführungsform.

Fig. 2 in schematischer Darstellung den Ablauf des erfindungsgemässen Verfahrens gemäss Fig. 1, wobei eine Vortrocknung vorgesehen ist.

Gemäss der schematischen Darstellung in Fig. 1 wird einem Brenner 1 in bekannter Weise ein Brennstoff zugeführt, der in der Brennkammer 2 verbrannt wird. Die Zuführung der Zuluft zu diesem Brenner 1 bzw. der Brennkammer 2 erfolgt durch die Zuleitung 3. Das erhitzte Brenngas wird, bevor es durch einen ersten Wärmetauscher 4 geleitet wird, einen weiteren Wärmetauscher 21 durchlaufen. Vom ersten Wärmetauscher 4 gelangt die Abluft über einen zweiten Wärmetauscher 5, in welchen die dem Brenner 1 zugeleitete Zuluft erwärmt wird, und über eine Leitung 6 in einen Kamin 7, durch welchen die Abluft in die Atmosphäre abgegeben wird.

Im ersten Wärmetauscher 4 wird durch das Brenngas ein Dampf-Gas-Gemisch erwärmt. Das erwärmte Dampf-Gas-Gemisch wird einem Trommeltrockner 8 zugeführt, in welchem über die Zuführung 9 in bekannter Weise die zu trocknende Substanz eingebracht wird. Durch die Trocknung von beispielsweise Holzspänen werden an das Dampf-Gas-Gemisch weiterer Wasserdampf und Holzinhaltsstoffe gasförmig und in Form von Aerosolen, wie beispielsweise flüchtige Kohlenwasserstoffe, abgegeben. Die getrockneten Holzspäne und das Dampf-Gas-Gemisch werden über einen geschlossenen Kanal 10 einem Zyklonabscheider 11 zugeführt, in welchem die getrockneten Holzspäne und das Dampf-Gas-Gemisch getrennt werden. Die Weiterverarbeitung der getrockneten Holzspäne erfolgt hierbei in bekannter Weise.

Das Dampf-Gas-Gemisch wird unter Zuhilfenahme eines Ventilators 12 wieder in den ersten Wärmetauscher 4 zurückgeführt. Dadurch erhält man einen geschlossenen Kreislauf für das Dampf-Gas-Gemisch.

Bevor das Dampf-Gas-Gemisch dem ersten Wärmetauscher 4 zugeführt wird, kann über eine Leitung 22 ein Teilstrom des Dampf-Gas-Gemisches ausgekoppelt werden. Dieser ausgekoppelte Teilstrom des Dampf-Gas-Gemisches wird durch den weiteren Wärmetauscher 21 geführt, wonach er in die Brennkammer 2 eingeleitet wird. Zur Durchflussmengenregelung ist hierbei in bekannter Weise eine Klappe 23 vorgesehen.

Das Brenngas muss, damit in der Brennkammer eine nahezu vollständige Verbrennung aller brennbarer Gase erfolgen kann, eine Temperatur von etwa 900° C erreichen. Dieses Brenngas wird im weiteren Wärmetauscher 21 auf eine Temperatur von zirka 750° C abgekühlt, worauf es in den ersten Wärmetauscher 4 gelangt. Während des Durchlaufens dieses ersten Wärmetauschers 4 erfolgt eine weitere Abkühlung auf zirka 180° C, wobei das Dampf-Gas-Gemisch in diesem ersten Wärmetauscher 4 von zirka 130° C auf zirka 500° C erwärmt wird.

Durch die niedrigere Temperatur, mit welcher das Brenngas in den ersten Wärmetauscher 4 eingeführt wird, ist die thermische Belastung der ersten Wärmetauscherelemente, die von diesem Brenngas umströmt werden, geringer als beim beschriebenen bekannten Verfahren, wodurch die Lebensdauer dieser Wärmetauscherelemente erhöht wird.

Der ausgekoppelte Teilstrom des Dampf-Gas-Gemisches, der durch den weiteren Wärmetauscher 21 geführt wird, bewirkt die Reduktion der Temperatur des Brenngases von 900° C auf 750° C. Hierbei wird dieser ausgekoppelte Teil des Dampf-Gas-Gemisches von zirka 130° C auf zirka 370° C erwärmt. Durch die relativ tiefe Temperatur des ausgekoppelten Teilstroms des Dampf-Gas-Gemisches werden die Wärmetauscherelemente im weiteren Wärmetauscher 21 insgesamt nicht so stark erwärmt, auch wenn Sie vom Brenngas mit einer Temperatur von 900° C umströmt werden, so dass auch in diesem weiteren Wärmetauscher 21 die thermische Belastung des Materials der Wärmetauscherelemente gering bleibt und demzufolge eine hohe Lebensdauer erreicht wird.

Somit kann durch das erfindungsgemässe Trocknungsverfahren die thermische Belastung der Materialien, aus welchen die Wärmetauscherelemente in den Wärmetauschern 4 und 21 bestehen, gering gehalten werden, so dass die Lebensdauer dieser Elemente erhöht wird.

In Fig. 2 ist im Prinzip der gleiche Verfahrensablauf zur Trocknung von Holzspänen dargestellt wie in Fig. 1, wobei der Unterschied darin besteht, dass die Abluft aus dem zweiten Wärmetauscher 5 eine Vortrocknungseinrichtung 14 durchströmt und von da mittels eines weiteren Ventilators 15 dem Kamin 7 zur Abgabe an die Atmosphäre zugeführt wird. Durch diese Vortrocknungseinrichtung 14 werden die zu trocknenden Holzspäne hindurchgeführt, bevor sie durch die Zuführung 9 dem Trommeltrockner 8 zugeleitet werden. In der Vortrocknungseinrichtung 14 werden diese Holzspäne vorgewärmt auf eine Temperatur von etwa 75°C.

Durch diese Vorwärmung ist der Energiebedarf für die weitere Trocknung der Holzspäne auf das erforderliche Mass im Trommeltrockner 8 geringer, was zur Folge hat, dass gesamthaft mit einem geringeren Energiebedarf ausgekommen wird, wodurch diese Kosten gesenkt werden können.

Zur Erreichung der gewünschten Betriebszustände lassen sich die in den beiden Figuren schematisch dargestellten Anlagen in bekannter Weise durch die erforderlichen Steuerungseinrichtungen ausstatten.

Mit dem erfindungsgemässen Verfahren lassen sich neben Holzspänen auch andere Substanzen trocknen, wie beispielsweise Gras, Zuckerrübenschnitzel oder Schlämme jeglicher Art.

## Patentansprüche

1. Verfahren zum Trocknen einer Substanz, insbesondere von Holzspänen, in einem Trommeltrockner, durch welchen in einem im wesentlichen geschlossenen Kreislauf ein in einem ersten Wärmetauscher erwärmtes Dampf-Gas-Gemisch geführt wird, welches nach dem Durchlaufen des Trommeltrockners in den ersten Wärmetauscher zurückgeleitet wird, wobei zur Erwärmung des Dampf-Gas-Gemisches dem ersten Wärmetauscher ein in einer Brennkammer eines Brenners erhitztes Abgas zugeführt wird, und ein Teil des Dampf-Gas-Gemisches aus dem Kreislauf ausgekoppelt wird und in die Brennkammer eingeführt wird, in welcher eine Verbrennung der bei der Trocknung entstehenden Gase erfolgt, dadurch gekennzeichnet, dass die Auskoppelung des Teils des Dampf-Gas-Gemisches vor der Einleitung des Dampf-Gas-Gemisches in den ersten Wärmetauscher (4) vorgenommen wird und dieser ausgekoppelte Teil des Dampf-Gas-Gemisches einen weiteren Wärmetauscher (21) durchläuft, durch welchen das aus der Brennkammer (2) austretende und erhitzte Abgas vor dem Zuführen in den ersten Wärmetauscher (4) hindurchgeführt wird, wobei der ausgekoppelte Teil des Dampf-Gas-Gemisches erwärmt wird.

2. Verfahren nach Anspruch 1, dadurch gekennzeichnet, dass die Zuluft zum Brenner (1) durch einen zweiten Wärmetauscher (5) geführt wird und durch die Abgase des Brenners (1) nach dem Durchlaufen des ersten Wärmetauschers (4) erwärmt wird.

3. Verfahren nach Anspruch 1 oder 2, dadurch gekennzeichnet, dass der ausgekoppelte Teil des Dampf-Gas-Gemisches während des Durchlaufens des weiteren Wärmetausches (21) von einer Temperatur von etwa 130°C auf eine Temperatur von 350 bis 400°C erwärmt wird.

4. Verfahren nach einem der Ansprüche 1 bis 3, dadurch gekennzeichnet, dass das in der Brennkammer (2) erhitzte Abgas während des Hindurchführens durch den weiteren Wärmetauscher (21) und vor dem Eintritt in den ersten Wärmetauscher (4) auf eine Temperatur von etwa 750 °C abgekühlt wird.

5. Verfahren nach einem der Ansprüche 1 bis 4, dadurch gekennzeichnet, dass das Dampf-Gas-Gemisch während des Hindurchführens durch den ersten Wärmetauscher (4) von einer Temperatur von etwa 130°C auf eine Temperatur von etwa 500 °C erwärmt wird und das Abgas auf eine Temperatur von etwa 180° C abgekühlt wird.

6. Verfahren nach einem der Ansprüche 2 bis 5, dadurch gekennzeichnet, dass die aus der Brennkammer (2) des Brenners (1) abgeleiteten Abgase nach dem Durchströmen des zweiten Wärmetauschers (5) durch eine Vortrocknungseinrichtung (14) geführt werden, in welcher die zu trocknende Substanz vorgetrocknet wird, wonach die Abgase in die Atmosphäre abgegeben werden.

7. Verfahren nach Anspruch 6, dadurch gekennzeichnet, dass die zu trocknende Substanz in der Vortrocknungseinrichtung (14) auf etwa 75° C vorerwärmt wird.

## Claims

1. Method for drying a substance, in particular wood shavings, in a drying drum, through which in an essentially closed loop a vapour-gas mixture , heated in the first heat exchanger, is led, which is led back into the first heat exchanger after passing through a drying drum whereby to heat the vapour-gas mixture a flue gas, heated in a combustion chamber of a furnace, is in led into the first heat exchanger, and a part of the vapour-gas mixture is separated out of the loop and is led into the combustion chamber, in which a combustion takes place of the gas arising during the drying, characterised in that the separating out of the part of the vapour-gas mixture is undertaken prior to introduction of the vapour-gas mixture into the first heat exchanger (4), and this separated-out part of the vapour-gas mixture passes through a further heat exchanger (21), through which the heated flue gas emerging from the combustion chamber (2) is led prior to introduction into the first heat exchanger (4), the separated-out part of the vapour-gas mixture being heated.

2. Method according to claim 1, characterised in that the additional air supplied to the furnace (1 ) is led through a second heat exchanger (5) and is warmed by the flue gases of the furnace (1 ) after passing through the first heat exchanger (4).

3. Method according to claim 1 or 2, characterised in that the separated-out part of the vapour-gas mixture is heated during passage through the further heat exchanger (21) from a temperature of about 130 °C to a temperature of 350 to 400 °C.

4. Method according to one of the claims 1 to 3, characterised in that the flue gas heated in the combustion chamber (2) during the passage through the further heat exchanger (21) and prior to entry into the first heat exchanger (4) is cooled down to a temperature of about 750 °C.

5. Method according to one of the claims 1 to 4, characterised in that the vapour-gas mixture during the passage through the first heat exchanger (4) is heated up from a temperature of about 130 °C to a temperature of about 500 °C, and the flue gas is cooled down to a temperature of about 180 °C.

6. Method according to one of the claims 2 to 5, characterised in that the flue gases diverted out of the combustion chamber (2) of the furnace (1 ) are led, after flowing through the second heat exchanger (5) , through a predrying installation (14) in which the substance to be dried is predried, after which the flue gases are released into the atmosphere.

7. Method according to claim 6, characterised in that the substance to be dried is pre-heated in the predrying installation (14) to about 75 °C.

## Revendications

1. Procédé de séchage d'une substance, en particulier de copeaux de bois, dans un sécheur rotatif, à travers lequel un mélange vapeur-gaz chauffé dans un premier échangeur de chaleur passe selon un trajet essentiellement fermé, qui après passage dans le sécheur rotatif est renvoyé dans le premier échangeur de chaleur, un gaz d'échappement chauffé dans une chambre de combustion d'un brûleur étant conduit dans le premier échangeur de chaleur pour le chauffage du mélange vapeur-gaz, et une portion du mélange vapeur-gaz étant extraite du trajet pour être introduite dans la chambre de combustion, dans laquelle une combustion du gaz produit lors du séchage se produit, caractérisé en ce que l'extraction de la portion du mélange vapeur-gaz se fait avant l'introduction du mélange vapeur-gaz dans le premier échangeur de chaleur (4) et cette portion de mélange vapeur-gaz extraite passant par un autre échangeur de chaleur (21), à travers lequel le gaz d'échappement réchauffé sortant de la chambre de combustion (2) passe avant d'être conduite dans le premier échangeur de chaleur (4), afin de chauffer la portion de mélange vapeur-gaz.

2. Procédé selon la revendication 1, caractérisé en ce que l'air amené au brûleur (1) passe par un deuxième échangeur de chaleur (5) et est chauffé par le gaz d'échappement du brûleur (1) après passage dans le premier échangeur de chaleur (4).

3. Procédé selon l'une des revendications 1 ou 2, caractérisé en ce que la portion de mélange vapeur-gaz extraite est chauffée d'une température d'environ 130°C à une température de 350 à 400°C durant le passage dans l'autre échangeur de chaleur (21).

4. Procédé selon l'une des revendications 1 à 3, caractérisé en ce que le gaz d'échappement chauffé dans la chambre de combustion (2) est refroidi à une température d'environ 750°C durant le passage par l'autre échangeur de chaleur (21) et avant l'entrée dans le premier échangeur de chaleur (4).

5. Procédé selon l'une des revendications 1 à 4, caractérisé en ce que le mélange vapeur-gaz est chauffé d'une température d'environ 130°C à une température d'environ 500°C durant le passage par le premier échangeur de chaleur (4), et le gaz d'échappement est refroidi à une température d'environ 180°C.

6. Procédé selon l'une des revendications 2 à 5, caractérisé en ce que le gaz d'échappement sortant de la chambre de combustion (2) du brûleur (1) est conduit après passage dans le deuxième échangeur de chaleur (5) dans un dispositif de préséchage (14), dans lequel la substance à sécher est préséchée, après quoi le gaz d'échappement est relâché dans l'atmosphère.

7. Procédé selon la revendication 6, caractérisé en ce que la substance à sécher est préchauffée à environ 75°C dans le dispositif de préchauffage (14).
